# EUROPÄISCHE PATENTSCHRIFT

(11) **EP 0 291 829 B1**
(45) Veröffentlichungstag und Bekanntmachung des Hinweises auf die Patenterteilung: **30.06.1993**
(21) Anmeldenummer: 88107542.8
(22) Anmeldetag: 11.05.1988
(51) Int. Cl.: B65G 53/66, B65F 3/00, E03F 7/10

(54) **Aufnahmebehälter für Vakuumsaug- und Druckanlagen**
Hopper for a pneumatic suction or pressure conveyor system
Réceptacle pour une installation de transport pneumatique sous vide ou sous pression

(30) Priorität: 17.05.1987 DE 8707097 U
(43) Veröffentlichungstag der Anmeldung: 23.11.1988
(73) Patentinhaber: UTEF - MABO, UTEF Umwelt-Technik Entsorgungs-Fahrzeuge Ges. für Entw. Konstruktionen und Patentverwertung mbH & Co, MABO KG, D-59302 Oelde (DE)
(72) Erfinder: Thüner, Udo Th., D-4740 Oelde 1 (DE)
(74) Vertreter: Strauss, Hans-Jochen, Dipl.-Phys., Dr.

(56) Entgegenhaltungen:
- DE-A- 2 746 199
- DE-A- 2 945 517
- DE-A- 3 214 183
- FR-A- 2 413 509
- PATENT ABSTRACTS OF JAPAN, Band 8, Nr. 94 (M-293)[1531], 28. April 1984; & JP-A-59 7623 (SANKOU KUUKI SOUCHI K.K.) 14-01-1984

## Beschreibung

Die Erfindung betrifft einen Aufnahmebehälter für Vakuumsaug- und Druckanlagen mit Überwachungseinrichtung, wobei der Aufnahmebehälter über eine von Saug- auf Druckbetrieb umschaltbare Leitung mit einer mit einem Antriebsmotor versehenen Pumpe/Kompressor verbunden ist, wobei die Leitung ein Vier-Wege-Ventil aufweist, dessen Abgänge mit dem Saugstutzen von Pumpe/Kompressor, der Leitung zum Aufnahmebehälter und dem Druckstutzen von Pumpe/Kompressor verbunden sind, während der vierte Abgang frei endet, und wobei an den Aufnahmebehälter eine Saugleitung zum Aufnehmen und Fördern flüssiger, schlammiger, staubender oder rieselfähiger Medien angeschlossen ist.

Derartige Aufnahmebehälter werden zu Entsorgungszwecken eingesetzt, um die zu entsorgenden Medien in flüssiger, schlammiger, staubender oder rieselfähiger Form über Saugleitung in den Behälter zu saugen und dort zu verwahren. Nach Füllung des Behälters werden diese Medien über einen Entleerungsstutzen oder durch eine öffenbare Behälterklappe, ggf. unter Mithilfe eines Ausstoßkolbens, ausgedrückt. Der Behälter muß zur Aufnahme der Medien eine hinreichende Größe haben, er muß unter entsprechenden Unterdruck setzbar sein und er muß -besonders beim Einsatz eines Ausstoßkolbens oder beim Anschluß einer pneumatischen Förderleitung an den Entleerungsstutzen unter erheblichen Überdruck gesetzt werden. Neben ortsfesten Aufnahmebehältern dieser Art gibt es auch solche, die auf Fahrzeugen montiert einen Transport der aufgenommenen Medien zur Entleerungsstelle erlauben.

Ein derartiger Aufnahmebehälter für Vakuumsaug- und Druckanlagen, der über eine von Saug- auf Druckbetrieb umschaltbare Leitung mit einer mit einem Antriebsmotor versehenen Pumpe/Kompressor verbunden ist, wobei in der Leitung ein Vier-Wege-Ventil vorgesehen ist, dessen Abgänge mit dem Saugstutzen von Pumpe/Kompressor, der Leitung zum Aufnahmebehälter und dem Druckstutzen von Pumpe/Kompressor verbunden sind, während der vierte Abgang frei endet, und wobei an den Aufnahmebehälter eine Saugleitung zum Aufnehmen und Fördern flüssiger, schlammiger, staubender oder rieselfähiger Medien angeschlossen ist, beschreibt die FR-PS 2 413 509; dabei wird der Behälter in einer Schaltstellung des Vier-Wege-Ventils mittels einer Pumpe unter Vakuum gesetzt zum Ansaugen von flüssigem Medium über eine Saugleitung, während nach Umschalten des Vier-Wege-Ventils derselbe Behälter unter Druck gesetzt werden kann, um das aufgesaugte Medium über eine Entleerungsleitung wieder abzugeben.

Die eingesetzten Pumpen haben in Abhängigkeit von Bauart und Typ unterschiedliche Vakuum- oder Druckleistungen. Die Leistung für den vollen Arbeitsbetrieb ist durch die Nenndrehzahl der Pumpe gegeben. Diese volle Arbeitsleistung wird nicht in allen Betriebsarten benötigt. In der Praxis wird die Drehzahl des Antriebsmotors des Druck-/Saugaggregats vom Bedienungspersonal von Hand etwa über Handgashebel o.dgl. eingestellt. Nur in günstigen, aber seltenen Fällen ist dabei die Bedienungsmöglichkeit für die Drehzahlverstellung im Handreichweite, immer muß das Bedienungspersonal auf die Drehzahl achten und sich der Drehzahleinstellung widmen. Diese zusätzliche Belastung führt zu einer Ablenkung des Bedienungspersonals für die anderen Arbeits- und Bedienungsnotwendigkeiten und kann u.U. auch Gefährdung des Personals oder der Umgebung zur Folge haben.

Daraus ergibt sich die der Erfindung zugrunde liegende Aufgabe, nach der ein Aufnahmebehälter mit Überwachungseinrichtung der vorgenannten Gattung angegeben werden soll, bei dem das das Absaugen bewirkende Vakuum bzw. der beim Ausdrücken angelegte Druck mit im wesentlichen gleichbleibender, der Entsorgungsaufgabe entsprechend optimaler Drehzahl aufrechterhalten werden kann, ohne zusätzliche Belastung bzw. Ablenkung des Bedienungspersonals, daß das Sicherheitsrisiko erheblich vermindert wird und daß der Betrieb des Aufnahmebehälters durch die Überwachungseinrichtung einfach und wirtschaftlich gestaltet und darüber hinaus Umgebungs- und Umweltbelastungen verringert werden.

Diese Aufgabe wird durch die im kennzeichnenden Teil des Anspruchs 1 angegebenen Merkmale gelöst, vorteilhafte Ausgestaltungen und Weiterbildungen sind in den Ansprüchen 2 bis 15 beschrieben.

Durch das Vier-Wege-Ventil in der vom Behälter zur Pumpe/Kompressor führenden Leitung wird in einfacher Weise eine Umschaltung von saugen auf drücken möglich, wobei ein einziger Handgriff ausreichend ist. Durch das Vier-Wege-Ventil ist entweder der Saugstutzen oder der Druckstutzen von Pumpe/Kompressor mit der freien Atmosphäre verbunden, während jeweils der andere der beiden über die Leitung mit dem Aufnahmebehälter in Verbindung steht. Das Vakuum bzw. der Überdruck wird durch ein Druckmeßgerät überwacht, das über Grenzkontakte in Wirkverbindung mit der Drehzahlumschaltung steht und bei erreichen des Maximalkontaktes (maximaler Überdruck bzw. maximales Vakuum) eine Umschaltung der Drehzahl auf eine Drehzahl bewirkt, die zwischen der Nenndrehzahl für maximale Leistung und der Leerlaufdrehzahl liegt. Diese so einschaltbare Drehzahl kann vom Bedienungspersonal vorgegeben werden, entsprechend der zu lösenden Entsorgungsaufgabe. Bei erreichen des Maximalwertes wird die Nenndrehzahl der Pumpe auf die voreingestellte Drehzahl herabgesetzt, bis der Druck bzw. das Vakuum so weit zurückgegangenist, daß der Minimumkontakt erreicht wird.

Durch diese voreingestellte Drehzahl wird ein "Pendeln" der Drehzahl zwischen Nenndrehzahl und Leerlauf mit erheblicher Geräuschbelästigung der Umgebung vermieden, da die Umgebung durch die immer wieder auftretenden Geräuschspitzen stärker belästigt wird als durch ein Dauergeräusch einer im wesentlichen ständig gleichgehaltenen Drehzahl, die im wesentlichen nur bei außergewöhnlichen Ereignissen (bei Saugbetrieb z.B. Schwall- oder Luftblasen) auf Nenndrehzahl zu erhöhen ist. Im Normalbetrieb laufen Antriebsmotor und Pumpe mit der dem vorliegenden Entsorgungsanfall angepaßten, niedrigen Drehzahl, was über eine Verringerung der Geräuschemmision hinaus auch eine Verringerung des Verschleißes zur Folge hat.

Als Antriebe für Pumpe/Kompressor können Hydraulikmotore ebenso vorgesehen sein, wie Elektromotore oder Verbrennungsmotore. Bei Hydraulikmotoren wird durch Anpassung des Hydraulikdurchflusses über ein Hydraulikventil mit Verstellantrieb die Drehzahl entsprechend anpassbar. Elektromotoren sind entweder polumschaltbare Drehstrommotoren oder drehzahl-regulierbare Motoren mit entsprechenden Vorschaltgeräten (Phasenanschnitt-Steuerung, Regelwiderstände), wobei entweder die Polumschaltung oder aber die Verstellung des den Phasenanschnitt bestimmenden Widerstands oder die Verstellung des Regelwiderstands von dem Verstellantrieb vorgenommen wird. Beim Einsatz von Verbrennungsmotoren wird die Kraftstoffzufuhr von dem die Drehzahl einstellenden Mitteln auf den für diese Drehzahl notwendigen Wert gebracht, wobei der Verstellantrieb auf die Einspritzpumpe oder den Vergaser wirkt. Dabei ist die Ausbildung des Verstellmotors als Schrittmotor vorteilhaft, da dadurch fixe Drehzahlstufen durch die Anzahl der Schritte vorwählbar sind. Das Einführen einer Zeitverzögerung im Verstellantrieb (wobei die Zeitverzögerung gleichbedeutend ist mit einer Verringerung der Verstellgeschwindigkeit) bewirkt einen verzögerten Übergang der Drehzahl und damit ein verzögertes Hochlaufen bzw. ein verzögertes Herunterfahren mit entsprechenden langsamen Übergängen des Geräuschpegels.

Um eine Handsteuerung zu ermöglichen sind parallel zu den Schaltkontakten des Kontaktmanometers Tastkontakte am Schaltkasten vorgesehen, die mit den die Drehzahl umschaltenden Mitteln bzw. mit deren Verstellantrieben zusammenwirken. Das Einfügen eines Notausschalters erlaubt ein Stillsetzen des Antriebs von Pumpe/Kompressor im Falle der Gefahr. Eine Signalgabe durch optische Signale im Normalbetrieb mit veränderter Farbe oder Blinkfrequenz beim Übergang zum Maximalbetrieb und schließlich wiederum nach Veränderung von Farbe und/oder Blinkfrequenz bei Notaus erlaubt das Erkennen des Betriebszustandes auch aus der Ferne.

Die Weiterbildung der Schaltung als Folgeschaltung gestattet einen vollautomatischen Betrieb sowohl im Saugzustand (Vakuum) oder während des Entleerens (Überdruck). Die Folgeschaltung geht dabei vom Maximalzustand aus, der das Herunterregeln der Drehzahl auf die Betriebsdrehzahl auslöst. Fällt der Überdruck etwa innerhalb einer vorgegebenen Zeit nicht ab oder füllt sich das Vakuum nicht auf, wird der Notausschalter aktiviert und der Antrieb stillgelegt. Bleiben die Druckverhältnisse danach immer noch im Bereich des Maximums, werden schließlich Vakuumbrecheinrichtungen und/oder Überdruckabblaseinrichtungen aktiviert und die entsprechenden Ventile geöffnet. Um den besonders kritischen Überdruck schnell abzubauen kann als letzte Stufe auch eine Berstscheibe vorgesehen sein, die so ausgelegt ist, daß sie den maximalen, für den Aufnahmebehälter zulässigen Druck gerade noch sicher aushält, bei Überschreitung dieses Druckes jedoch zerreißt. Um ein sicheres Zerreißen zu bewirken ist das Zerstören etwa mit einer Sprengpille,ausgelöst als letzter Schritt der Folgeschaltung vorteilhaft.

Für Aufnahmebehälter mit Saugkammer und Druckkammer, die von einem Ausstoßkolben getrennt sind, besteht beim Entleeren die Gefahr, daß der Ausstoßkolben durch den Überdruck in der Druckkammer in Richtung auf das geöffnete Behälterende beschleunigt und ausgeschleudert wird. Um dies zu verhindern sind nahe am öffenbaren Ende der Saugkammer von außen betätigbare Sicherheits-Sperrnocken vorgesehen, die mit der letzten Stufe der Folgeschaltung auslösbar in die Bahn des Ausstoßkolbens eingestoßen werden. Die nach Auslösung in das Lumen des Aufnahmebehälters ragende Nocken dienen als Anschlag für den sich in Richtung Behälteröffnung bewegende Ausstoßkolben und haben die Aufgabe diesen Kolben zu stoppen. Da die kinetische Energie dieses Kolbens erheblich Werte annehmen kann, müssen diese Sicherheits-Sperrnocken entsprechend fest am Behälter verankert sein, wobei eine Ausbildung des Ausstoßkolbens in der Weise zweckmäßig ist, daß der Ausstoßkolben bei Auftreffen auf die Sicherheits-Sperrnocken in sich verformt wird und durch die Verformung so deformiert wird, daß er durch Reibung oder Verkantung in seiner Bewegung im Aufnahmebehälter blockiert wird.

Bei einem Aufnahmebehälter, der insbesondere als Zweikammer-Aufnahmebehälter mit Ausstoßkolben als zwischen Druckkammer und Saugkammer verschiebbare Trennwand ausgebildet ist, wird als vorteilhafte Ausgestaltung vorgeschlagen, daß sowohl für die Druckkammer als auch für die Saugkammer im Bereich des Behälterscheitels je ein Stutzen vorgesehen ist und jeder der Stutzen ein Absperrventil aufweist. Dadurch kann unabhängig von der Schaltung des Vier-Wege-Ventils jede Kammer einzeln abgesperrt werden. Ist die Verbindungsleitung über das VierWege-Ventil mit dem Saugstutzen verbunden, kann durch Öffnen des der Saugkammer zugeordneten Ventils der Saugbetrieb zum Aufnehmen der zu entsorgenden Medien durchgeführt werden. Vorteilhaft ist dabei auch eine Öffnung des der Druckkammer zugeordneten Ventils, um eine Verlagerung des Ausstoßkolbens durch den (relativ zur Saugkammer herrschenden) Überdruck zu verhindern. Zum Entleeren wird das Vier-Wege-Ventil auf Druckbetrieb umgeschaltet und das der Saugkammer zugeordnete Ventil geschlossen. Über das der Druckkammer zugeordnete Ventil strömt die Preßluft vom Kompressor über das Vier-WegeVentil in die Druckkammer, der Ausstoßkolben kann sich unter der Wirkung des Überdrucks in Richtung des Behälterendes bewegen. Dabei ist es gleichgültig, ob das Ausstoßen über den geöffneten Behälterdeckel oder durch den geöffneten Entleerungsstutzen erfolgt. Sowohl durch den geöffneten Behälterdeckel als auch durch den geöffneten Entleerungsstutzen ist eine Druckentlastung gegeben, so daß ein Druckaufbau in der Saugkammer, der zu einem Druckgleichgewicht (und damit zum Kolbenstillstand) führt, unterbunden ist. Nach der Entleerung muß der Ausstoßkolben wieder in seine alte Position zurückkehren, dazu wird das Vier-Wege-Ventil auf Saugbetrieb umgeschaltet und bei geschlossenem, der Saugkammer zugeordnetem Ventil das der Druckkammer zugeordnete Ventil geöffnet. Der sich in der Druckkammer einstellende Unterdruck bewegt dabei den Saugkolben in seine Ruhelage zurück.

Das Wesen der Erfindung wird anhand der beigefügten Figuren beispielhaft erläutert. Dabei zeigen
- Fig. 1: das Schaltschema eines einfachen Aufnahmebehälters mit Überwachungsvor-richtung und
- Fig. 1a: das Schema eines Zweikammerbehälters mit Ausstoßkolben, vorbereitet für die gleiche Überwachungseinrichtung

In der Fig. 1 ist ein Einkammerbehälter 1 dargestellt mit angeschlossener Überwachungsvorrichtung. Der Einkammerbehälter 1 - der auch als Behälter auf einem Fahrzeug montiert sein kann - ist mit einem öffenbaren Deckel 1.5 versehen und besitzt am unteren Ende des Deckels oder Boden des Behälters einen Entleerungsstutzen 1.3, der mit einem Ventil verschlossen ist. Zum Entleeren wird entweder das Ventil des Entleerungsstutzens 1.3 geöffnet oder es wird der gesamte Deckel 1.5 aufgeklappt (mit nicht-näher dargestellten- Scharnieren und Zylindern). Auf dem Behälterscheitel ist ein Saugdom 1.9 mit Saugschlauchanschluß vorgesehen, wobei der angeschlossene Saugschlauch z.B. über einen Ausleger geführt ist oder von einer auf dem Anschluß angeordneten horizontal liegenden Saugschlauchhaspel abgespult werden kann. Am Behälter ist weiter ein Vakuumbrech- bzw. Druckentlastungsventil 1.8 vorgesehen, das fernbetätigbar ist. Weiter ist ein Stutzen 1.7 vorgesehen, der mit einer Berstscheibe verschlossen ist. Der Behälter 1 ist über die leitung 2 mit einem Vier-Wege-Ventil 3 verbunden. Im Zug der Leitung ist ein Kontaktmanometer 6 angeordnet, dessen Grenzkontakte für Druck und/oder Vakuum jeweils mit einem Maximum- und einem Minimumkontakt ausgerüstet über die Leitungen 6.1 und 6.2 mit dem Schaltkasten 7 in Verbindung stehen. Die Verbindungsleitung 2 ist an den Stutzen 3.2 des Vier-Wege-Hahnes angeschlossen, dessen Stutzen 3.1 mit dem Saugstutzen der Pumpe 4 und 3.3 mit dem Druckstutzen der Pumpe 4 fest verbunden ist. Der vierte Anschlußstutzen 3.4 mündet frei in die Atmosphäre. Je nach Stellung des Kückens ist eine direkte Verbindung von der Atmosphäre zum Saugstutzen 4.1 oder vom Druckstutzen 4.2 zur Atmosphäre gegeben. Während im ersten Fall für den Druckbetrieb aus der Atmosphäre Luft angesaugt werden kann, wird im zweiten Fall für den Saugbetrieb die aus dem Behälter 1 abgesaugte Luft in das Vakuum ausgestoßen.

Der Antrieb von Pumpe/Kompressor 4 erfolgt mittels eines Antriebsmotors 5 über ein Vorgelege 5.3, das eine grobe Anpassung der Motornenndrehzahl an die Pumpennenndrehzahl erlaubt. Die Wahl der Betriebsdrehzahl erfolgt über Mittel zur Einstellung der Drehzahl 5.1, wobei ein Antrieb 5.2 die Verstellung von Betriebsdrehzahl zu (maximaler) Nenndrehzahl ermöglicht. Die Betriebsdrehzahl kann für den jeweiligen Entsorgungsfall angepaßt an den Einstellmitteln vorgewählt werden.

Die Steuerung erfolgt im Grundsatz vom Kontaktmanometer 6, dessen Maximal- und Minimalkontakte entweder nur für Vakuum oder sowohl für Druck als auch für Vakuum Schaltimpulse über die Leitungen 6.1 und 6.2 an den Schaltkasten 7 abgeben. Parallel zu den Maximal- und Minimalkontakten sind die Taster 7.1 gelegt, die einen manuellen Eingriff in die Automatik erlauben. Der Umschalter 8 kann darüber hinaus für reinen Handbetrieb benutzt werden, durch ihn läßt sich die Automatik ausschalten. Schließlich ist mit dem Schaltkasten ein Notausschalter 7.2 verbunden, es versteht sich von selbst, daß mehrere elektrisch parallel geschaltete Notausschalter vorgesehen sein können, die so angeordnet sind, daß sie bei dem Normalbetrieb des Aufnahmebehälters vom Bedienungspersonal leicht erreicht werden können. Bei Erreichen des Minimalkontaktes (entweder durch Absinken ds Überdruckes oder durch Ansteigen des Unterdruckes) wird über den Schaltkasten 7 der Stellantrieb 5.2 für die Mittel zur Drehzahlumstellung aktiviert, die Drehzahlumstellung schaltet verzögert in Stufen oder durch langsamen Übergang den Antriebsmotor 5 von Betriebsdrehzahl auf Nenndrehzahl hoch. Aufgrund dieses Hochlaufens, auch der Saug-Vakuumpumpe, wird die Pumpenleistung erhöht, das Manometer wandert in Richtung Maximalkontakt. Wird dieser erreicht, geht erneut ein Impuls zum Schaltkasten 7, der die Drehzahländerung wieder rückgängig macht. Folgt der Druck nicht der herabgesetzten Drehzahl, z.B. durch eine Betriebsstörung, wird die Notausschaltung aktiviert und der Pumpenantrieb stillgelegt. Sofern auch dies noch keine Änderung des Grenzzustandes bewirkt, wird das Vakuum-Brechventil bzw. das Druckablaßventil 1.8 geöffnet und so eine Änderung des Grenzzustandes erzwungen. Sollte auch dieses Ventil versagen, wird schließlich die Berstscheibe 1.7 (sofern sie nicht durch den erreichten Überdruck geborsten ist) durch mechanische Einwirkung,z.B. über eine gezündete Sprengpille zerstört.

Die Fig. la zeigt den Aufnahmebehälter 1, der hier als Zweikammerbehälter ausgebildet ist. Der Ausstoßkolben 1.4 trennt die Druckkammer 1.2 von der Saugkammer 1.1. Die Saugkammer 1.1 dient zum Aufsammeln der zu entsorgenden Medien, während die Druckkammer 1.2 im wesentlichen für das Ausstoßen und Bewegen des Ausstoßkolbens 1.4 verantwortlich ist. Beide Leitungen sind über Absperrventile 2.1 und 2.2 an die Leitung 2 angeschlossen. Der Anschluß für den Saugschlauch 1.9 befindet sich selbstverständlich im Bereich der Saugkammer 1.1. Beide Kammern sind nahe der Endstellung mit den fernbetätigbaren Vakuumbrech- bzw. Druckentlastungsventilen 1.8 versehen. Bei der Zweikammerausführung des Aufnahmebehälters sind auf der Seite des öffenbaren Behälterdeckels 1.5, nahe dem Behälterende in das Behälterinnere einführbare Sicherheits-Sperrnocken 1.6 vorgesehen. Diese Sperrnocken - ebenfalls fernbetätigt - haben die Aufgabe den in Bewegung geratenen Ausstoßkolben 1.4 vor dem Austritt aus dem Aufnahmebehälter 1 zu stoppen.

## Patentansprüche

1. Aufnahmebehälter für Vakuumsaug- und Druckanlagen mit Überwachungseinrichtung, wobei der Aufnahmebehälter (1; 1.1; 1.1) über eine von Saug- auf Druckbetrieb umschaltbare Leitung (2) mit einer mit einem Antriebsmotor (5) versehenen Pumpe/Kompressor (4) verbunden ist, wobei die Leitung (2) ein Vier-Wege-Ventil (3) aufweist, dessen Abgänge (3.1, 3.2, 3.3, 3.4) mit dem Saugstutzen (4.1) von Pumpe/Kompressor (4), der Leitung (2) zum Aufnahmebehälter (1; 1.1; 1.2) und dem Druckstutzen (4.2) von Pumpe/Kompressor (4) verbunden sind, während der vierte Abgang frei endet, und wobei an den Aufnahmebehälter eine Saugleitung zum Aufnehmen und Fördern flüssiger, schlammiger oder rieselfähiger Medien angeschlossen ist, **dadurch gekennzeichnet,** daß der Antriebsmotor (5) von Pumpe/Kompressor (4) drehzahlverstellbar ausgebildet ist, wobei die einstellbare Drehzahl zwischen Vollast und Leerlauf liegt und vorwählbar ist, und daß an die Leitung (2) zwischen Aufnahmebehälter (1: 1.1; 1.2) und Vierwege-Ventil (3) ein Druckmeßgerät (6) mit mindestens zwei Schaltkontakten angeordnet ist, wobei die Schaltkontakte über Leitungen (6.1, 6.2) mit einem Schaltkasten (7), der seinerseits mit den die Drehzahl des Antriebsmotors (5) einstellenden Mittel (5.1) verbunden ist, verbunden sind.

2. Aufnahmebehälter nach Anspruch 1, **dadurch gekennzeichnet,** daß als Antriebsmotor (5) für Pumpe/Kompressor (4) ein Hydraulik-Motor vorgesehen ist, dessen die Drehzahl verstellendes Mittel (5.1) als Hydroventil mit Verstellantrieb (5.2) ausgebildet sind.

3. Aufnahmebehälter nach Anspruch 1, **dadurch gekennzeichnet,** daß als Antriebsmotor (5) für Pumpe/Kompressor (4) ein in der Drehzahl verstellbarer Elektromotor vorgesehen ist, dem die Drehzahl verstellende Mittel (5.1) mit Antrieb/Ansteuerung (5.2) vorgeschaltet sind.

4. Aufnahmebehälter nach Anspruch 1, **dadurch gekennzeichnet,** daß als Antriebmotor (5) für Pumpe/Kompressor (4) ein Verbrennungsmotor vorgesehen ist, dessen die Drehzahl verstellende Mittel (5.1) als mit einem Verstellantrieb (5.2) versehene Einspritzpumpe bzw. Vergaser ausgebildet sind.

5. Aufnahmebehälter nach einem der Ansprüche 2 bis 4, **dadurch gekennzeichnet,** daß als Verstellantrieb ein Verstellmotor, vorzugsweise ein Schrittmotor vorgesehen ist.

6. Aufnahmebehälter nach einem der Ansprüche 2 bis 4, **dadurch gekennzeichnet,** daß der Verstellantrieb als Hubmagnet ausgebildet ist.

7. Aufnahmebehälter nach einem der Ansprüche 2 bis 5, **dadurch gekennzeichnet,** daß der Verstellantrieb mit einer einstellbaren Zeitverzögerung versehen ist.

8. Aufnahmebehälter nach einem der Ansprüche 1 bis 7, **dadurch gekennzeichnet,** daß der Schaltkasten (7) zu den Schaltkontakten des Druckmessers (6) parallel geschaltete Tastkontakte (7.1) aufweist.

9. Aufnahmebehälter nach einem der Ansprüche 1 bis 8, **dadurch gekennzeichnet,** daß mindestens ein mit dem Antriebsmotor (5) bzw. dessen die Drehzahl regelnden Mittel (5.1) zusammenwirkenden Notausschalter (8) vorgesehen ist, der vorzugsweise über den Schaltkasten (7) geschleift ist.

10. Aufnahmebehälter nach Anspruch 8 oder 9, **dadurch gekennzeichnet,** daß mindestens ein optisches und/oder akustisches abgebender Signalgeber vorgesehen ist, mit dem zumindest das Erreichen der Maximalwerte von Vakuum bzw. Druck anzeigbar ist.

11. Aufnahmebehälter nach Anspruch 8, 9 oder 10, **dadurch gekennzeichnet,** daß der Schaltkasten (7) eine Folgeschaltung enthält, durch die bei Aktivierung des Maximalkontaktes des Druckmessers (6) bzw. des dazu parallelen Tastkontaktes (7.1) zunächst die Drehzahl regelbar ist, danach der Notausschalter aktivierbar ist und danach ein am Aufnahmebehälter (1) vorgesehenes Vakuumbrechventil bzw. ein an der Saugkammer (1.1) vorgesehenes Vakuumbrechventil und ein an der Druckkammer (1.2) vorgesehenes Druckablaßventil öffenbar ist/sind.

12. Aufnahmebehälter nach einem der Ansprüche 8 bis 11, **dadurch gekennzeichnet,** daß der Aufnahmebehälter (1) zumindest auf der Seite der Druckkammer (1.2) mit einer Berstscheibe (1.7) versehen ist, die vorzugsweise in Verbindung mit dem Notaus durch mechanische Einwirkung z.B. einer Sprengpille zerstörbar ist.

13. Aufnahmebehälter nach einem der Ansprüche 1 bis 12, insbesondere Zweikammer-Aufnahmebehälter mit Ausstoßkolben als zwischen Saugkammer und Druckkammer verschiebbare Trennwand, **dadurch gekennzeichnet,** daß der Aufnahmebehälter (1) mit zwei Anschlußstutzen versehen ist, wobei beide Stutzen im Bereich des Behälterscheitels jeweils nahe den beiden Enden des Aufnahmebehälter (1) angeordnet sind und beide Anschlußstutzen über Absperrventile (2.1, 2.2) mit der den Aufnahmebehälter (1) mit der Pumpe/Kompressor (3) verbindenden Leitung (2) verbunden sind.

14. Aufnahmebehälter nach Anspruch 13, bei dem das Ende der Saugkammer mit einem öffenbaren Deckel verschlossen ist, **dadurch gekennzeichnet,** daß nahe dem Ende der Saugkammer (1.1) von außen betätigbare, in das Lumen der Saugkammer (1.1) einschiebbare, die Bahn des Ausstoßkolbens (1.4) verlegbare Sicherheits-Sperrnocken vorgesehen sind.

15. Aufnahmebehälter nach Anspruch 14 , **dadurch gekennzeichnet,** daß die Sicherheits-Sperrnocken durch Fernbetätigung auslösbar sind, wobei die im Schaltkasten (7) vorgesehene Folgeschaltung eine weitere Schaltstufe zur Auslösung der Sicherheits-Sperrnocken enthält.

## Claims

1. Container for vacuum suction and pressure plants with a monitoring device, said container (1; 1.1; 1.2) being connected via a line (2) switchable from suction operation to pressure operation to a pump/compressor (4) provided with a drive motor (5), said line (2) having a four-way valve (3), the outlets (3.1, 3.2, 3.3, 3.4) of which are connected to the suction fitting (4.1) from the pump/compressor (4), to the line (2) leading to the container (1; 1.1; 1.2), and to the pressure fitting (4.2) of the pump/compressor (4), the fourth outlet terminating freely, and with a suction line being connected to the container for receiving and delivering liquid, sludgy or pourable media, characterised in that the drive motor (5) from the pump/compressor (4) is adjustable, the adjustable speed lying between full load and no load and being preselectable, and in that a pressure gauge (6) having at least two switching contacts is mounted to the line (2) between the container (1; 1.1; 1.2) and the four-way valve (3), the switching contacts being connected via lines (6.1, 6.2) to a switch box (7), which in its turn is connected to means (5.1) for adjusting the speed of the drive motor (5).

2. Container according to Claim 1, characterised in that a hydraulic motor is provided as drive motor (5) for the pump/compressor (4), the means (5.1) for adjusting the speed of said hydraulic motor having the form of a hydraulic valve with an adjusting actuator (5.2).

3. Container according to Claim 1, characterised in that a variable speed electric motor is provided as drive motor (4) for the pump/compressor (4) which is preceded by speed adjusting means (5.1) with a drive/controller (5.2).

4. Container according to Claim 1, characterised in that an internal combustion engine is provided as drive motor (5) for the pump/compressor (4), the speed adjusting means (5.1) of said internal combustion engine having the form of an injection pump or carburettor provided with an adjusting actuator (5.2).

5. Container according to any one of Claims 2 to 4, characterised in that an adjusting motor, preferably a step motor is provided as adjusting actuator.

6. Container according to any one of Claims 2 to 4, characterised in that the adjusting actuator is in the form of a lifting magnet.

7. Container according to any one of Claims 2 to 5, characterised in that the adjusting actuator is provided with an adjustable time delay.

8. Container according to any one of Claims 1 to 7, characterised in that the switch box (7) to the switching contacts of the pressure gauge (6) has touch contacts (7.1) arranged in parallel.

9. Container according to any one of Claims 1 to 8, characterised in that at least one emergency stop switch (8) cooperating with the drive motor (5) or the speed adjusting means (5.1) thereof is provided, said emergency stop switch (8) preferably being looped via the switch box (7).

10. Container according to Claim 8 or 9, characterised in that at least one optical and/or acoustic alarm is provided which is capable of indicating when at least the maximum values of vacuum or pressure have been reached.

11. Container according to Claim 8, 9 or 10, characterised in that the switch box (7) comprises a sequence control, through which, upon actuation of the maximum limit contact of the pressure gauge (6) or of the touch contact (7.1) arranged in parallel thereto, initially the speed can be controlled, then the emergency stop switch can be actuated and then a vacuum interruption valve provided on the container (1) or a vacuum interruption valve provided on the suction chamber (1.1) and a pressure relief valve provided on the pressure chamber (1.2) can be opened.

12. Container according to any one of Claims 6 to 11, characterised in that the container (1) is at least on the side of the pressure chamber (1.2) provided with a bursting disk (1.7) preferably destructable in connection with the emergency stop by means of the mechanical impact of e.g. an explosion pill.

13. Container according to any one of Claims 1 to 12, in particular a two-chamber container with an ejection piston as a baffle shiftable between the suction chamber and the pressure chamber, characterised in that the container (1) is provided with two connection fittings, each fitting being arranged in the area of the container apex close to both ends of the container (1) and both connection fittings being connected via stop valves (2.1, 2.2) to the line (2) connecting the container (1) with a pump/compressor (3).

14. Container according to Claim 13, wherein the end of the suction chamber is closed with a detachable lid, characterised in that safety lock cams are provided, which are externally actuated and can be slided into the lumen of the suction chamber (1.1) and block the path of the ejection piston (1.4).

15. Container according to Claim 14, characterised in that the safety lock cams can be triggered by remote control, the sequence control provided into switch box (7) having a further switching step for triggering the safety lock cam.

## Revendications

1. Réceptacle pour installations de transport pneumatique sous vide ou sous pression présentant un dispositif de surveillance, le réceptacle (1 ; 1.1 ; 1.1) étant relié, par l'intermédiaire d'un conduit (2) commutable du mode aspiration au mode pression, à une pompe/compresseur (4) équipée d'un moteur d'entraînement (5) ; le conduit (2) comportant un distributeur (3) à quatre voies dont les sorties (3.1, 3.2, 3.3, 3.4) sont reliées au raccord d'aspiration (4.1) de la pompe/compresseur (4), au conduit (2) gagnant le réceptacle (1 ; 1.1 ; 1.2) et au raccord de pression (4.2) de la pompe/compresseur (4), tandis que la quatrième sortie s'achève librement ; et un conduit d'aspiration étant raccordé au réceptacle en vue de prélever et de convoyer des substances fluides, boueuses ou coulantes, caractérisé par le fait que le moteur d'entraînement (5) de la pompe/compresseur (4) est réalisé avec vitesse angulaire réglable, la vitesse angulaire réglable étant comprise entre une pleine charge et le ralenti, et pouvant être présélectionnée ; et par le fait qu'un manomètre (6) muni d'au moins deux contacts de commutation est branché sur le conduit (2) situé entre le réceptacle (1 ; 1.1 ; 1.2) et le distributeur (3) à quatre voies, les contacts de commutation étant connectés, par l'entremise de conducteurs (6.1, 6.2), à un boîtier de commutation (7) qui est raccordé, à son tour, aux moyens (5.1) réglant la vitesse angulaire du moteur d'entraînement (5).

2. Réceptacle selon la revendication 1, caractérisé par le fait qu'il est prévu, en tant que moteur (5) d'entraînement de la pompe/compresseur (4), un moteur hydraulique dont les moyens (5.1) réglant la vitesse angulaire sont conçus sous la forme d'une valve hydraulique dotée d'un entraînement de réglage (5.2).

3. Réceptacle selon la revendication 1, caractérisé par le fait qu'il est prévu, en tant que moteur (5) d'entraînement de la pompe/compresseur (4), un moteur électrique dont la vitesse angulaire est réglable, et en amont duquel sont branchés des moyens (5.1) réglant la vitesse angulaire et équipés d'un entraînement/activation (5.2).

4. Réceptacle selon la revendication 1, caractérisé par le fait qu'il est prévu, en tant que moteur (5) d'entraînement de la pompe/compresseur (4), un moteur à combustion interne dont les moyens (5.1) réglant la vitesse angulaire sont réalisés, respectivement, sous la forme d'une pompe d'injection ou d'un carburateur doté(e) d'un entraînement de réglage (5.2).

5. Réceptacle selon l'une des revendications 2 à 4, caractérisé par le fait qu'un servomoteur, de préférence un moteur pas à pas, est prévu en tant qu'entraînement de ré nement de réglage.

6. Réceptacle selon l'une des revendications 2 à 4, caractérisé par le fait que l'entraînement de réglage est réalisé sous la forme d'un aimant de levage.

7. Réceptacle selon l'une des revendications 2 à 5, caractérisé par le fait que l'entraînement de réglage est pourvu d'une temporisation réglable.

8. Réceptacle selon l'une des revendications 1 à 7, caractérisé par le fait que le boîtier de commutation (7) présente des touches de contact (7.1) branchées en parallèle avec les contacts de commutation du manomètre (6).

9. Réceptacle selon l'une des revendications 1 à 8, caractérisé par le fait qu'il est prévu au moins un interrupteur d'urgence (8) qui coopère, respectivement, avec le moteur d'entraînement (5) ou avec les moyens (5.1) de ce dernier qui règlent la vitesse angulaire, et est de préférence branché en boucle par l'intermédiaire du boîtier de commutation (7).

10. Réceptacle selon la revendication 8 ou 9, caractérisé par le fait qu'il est prévu au moins un générateur de signaux émettant optiquement et/ou acoustiquement, à l'aide duquel peut être au moins indiquée l'obtention des valeurs maximales respectives du vide ou de la pression.

11. Réceptacle selon la revendication 8, 9 ou 10, caractérisé par le fait que le boîtier de commutation (7) renferme un circuit séquentiel par l'intermédiaire duquel, lors d'une activation respective du contact maximal du manomètre (6) ou de la touche de contact (7.1) branchée en parallèle avec ce dernier, la vitesse angulaire peut être tout d'abord réglée, après quoi l'interrupteur d'urgence peut être activé, ensuite de quoi peut/peuvent être ouverte(s) une soupape de détente de la pression, prévue sur la chambre de pression (1.2) et, respectivement, une soupape casse-vide prévue sur le réceptacle (1) ou une soupape casse-vide prévue sur la chambre d'aspiration (1.1).

12. Réceptacle selon l'une des revendications 8 à 11, caractérisé par le fait que ce réceptacle (1) est muni, au moins sur le côte de la chambre de pression (1.2), d'un disque de rupture (1.7) pouvant être de préférence détruit en liaison avec l'arrêt d'urgence, par exemple par l'action mécanique d'une pastille d'éclatement.

13. Réceptacle selon l'une des revendications 1 à 12, en particulier réceptacle à deux chambres équipé d'un piston d'expulsion remplissant la fonction d'une cloison séparatrice coulissante, entre une chambre d'aspiration et une chambre de pression, caractérisé par le fait que le réceptacle (1) est pourvu de deux manchons de raccordement, les deux manchons étant disposés dans la région du sommet du réceptacle, respectivement à proximité des deux extrémités dudit réceptacle (1), et ces deux manchons de raccordement étant reliés, par l'intermédiaire de soupapes d'isolement (2.1, 2.2), au conduit (2) reliant le réceptacle (1) à la pompe/compresseur (3).

14. Réceptacle selon la revendication 13, dans lequel l'extrémité de la chambre d'aspiration est obturée par un couvercle pouvant être ouvert, caractérisé par le fait que des cames de blocage de sûreté actionnables de l'extérieur, pouvant pénétrer par coulissement dans l'espace interne de la chambre d'aspiration (1.1) et pouvant décrire la trajectoire du piston d'expulsion (1.4), sont prévues à proximité de l'extrémité de la chambre d'aspiration (1.1).

15. Réceptacle selon la revendication 14, caractérisé par le fait que les cames de blocage de sûreté sont déclenchables par télécommande, le circuit séquentiel, prévu dans le boîtier de commutation (7), renfermant un étage supplémentaire de commutation en vue du déclenchement desdites cames de blocage de sûreté.
